# EUROPÄISCHE PATENTSCHRIFT

(11) **EP 0 082 443 B1**
(45) Veröffentlichungstag und Bekanntmachung des Hinweises auf die Patenterteilung: **16.10.1985**
(21) Anmeldenummer: 82111476.6
(22) Anmeldetag: 10.12.1982
(51) Int. Cl.: D06F 43/00

(54) **Reinigungsanlage zum chemischen Reinigen von Gegenständen aus Stoff**
Dry-cleaning installation for textile articles
Appareillage de nettoyage à sec pour articles textiles

(30) Priorität: 17.12.1981 DE 3150015; 28.10.1982 DE 3239937
(43) Veröffentlichungstag der Anmeldung: 29.06.1983
(73) Patentinhaber: Jost, Walter, D-73733 Esslingen (DE)
(72) Erfinder: Jost, Walter, D-73733 Esslingen (DE)
(74) Vertreter: Magenbauer, Rudolf

## Beschreibung

Gegenstände aus Stoff, z.B. Kleider, werden chemisch gereinigt, indem die Gegenstände in einem Behandlungsraum, z.B. eine drehbare Trommel, zuerst mit einem den Schmutz lösenden Lösungsmittel gewaschen werden, das in einem Kreislauf umströmt und ausserhalb des Behandlungsraums in einer Schmutzfiltereinrichtung gefiltert wird, wonach man die Lösungsmittelzufuhr unterbricht, das Lösungsmittel aus dem Behandlungsraum abfliessen lässt und die Gegenstände schleudert sowie anschliessend einem in einem zweiten Kreislauf umströmenden Warmluftstrom aussetzt, der die Gegenstände trocknet und das noch anhaftende Lösungsmittel verdampft, das durch Kondensation aus dem Warmluftstrom entfernt wird. Dabei wird die Schmutzfiltereinrichtung von Zeit zu Zeit gereinigt oder ihr Filter ausgewechselt.

Die Erfindung bezieht sich auf eine Reinigungsanlage zur Durchführung dieses Verfahrens, also auf eine Reinigungsanlage zum chemischen Reinigen von Geganständen aus Stoff, z.B. Kleider, mit einem z.B. von einer drehbaren Trommel gebildeten Behandlungsraum, der an einen Lösungsmittelkreislauf und an einen nach diesem zu betreibenden Warmluftkreislauf angeschlossen ist, in die jeweils eine Fördereinrichtung geschaltet ist und von denen der Lösungsmittelkreislauf eine Schmutzfiltereinrichtung enthält, während im Warmluftkreislauf ein Luftkühler mit einem Kondensatabscheider sowie ein dem Luftkühler in Strömungsrichtung nachgeschalteter Lufterhitzer enthalten sind.

Derartige Anlagen sind z.B. aus DE-A-1 760 193 bekannt. Dabei sammelt sich während des Waschvorgangs in der Filtereinrichtung der ausgewaschene Schmutz an, so dass die Schmutzfiltereinrichtung immer wieder je nach ihrer Ausbildung entweder gereinigt oder der in ihr enthaltene Filtereinsatz ausgewechselt werden muss. Hierzu wird in bekannten Fällen beispielsweise bei Verwendung eines sogenannten Expanderfilters so vorgegangen, dass der sich ergebende Filterkuchen zusammen mit dem Lösungsmittel des Lösungsmittelkreislaufes in einen Destillationsbehälter abgeschüttelt wird, der Bestandteil einer Aufbereitungseinrichtung zum Aufbereiten des Lösungsmittels für einen weiteren Reinigungsvorgang ist (bei diesem Destillationsprozess werden beispielsweise Farbstoffe oder Bakterien aus dem Lösungsmittel entfernt). Dies führt jedoch zu einer Verschmutzung der Destillationseinrichtung, so dass das Problem der Schmutzbeseitigung nur verlagert ist. In anderen Fällen, bei denen Wegwerffilter z.B. aus Papier verwendet werden, treten ebenfalls Beseitigungsprobleme auf. In dem am Filter anhaftenden Schmutz ist nämlich stets noch Lösungsmittel enthalten, so dass man aus Gründen des Umweltschutzes den Filter nicht wegwerfen kann, sondern als Sondermüll behandeln muss, der von Spezialfirmen beseitigt wird. Dies ist umständlich und teuer.

Mit diesem Problem beschäftigt sich die vorliegende Erfindung, die sich zur Aufgabe gestellt hat, eine Anlage der eingangs genannten Art zu schaffen, bei der eine die Umwelt nicht belastende Schmutzentfernung vom Filter bzw. ein Wegwerfen des Filters unmittelbar am Ort der Anlage möglich ist. Dabei sollen die hierzu benötigten Massnahmen möglichst einfach sein.

Diese Aufgabe wird dadurch gelöst, dass vom Warmluftkreislauf nach dem Lufterhitzer eine erste Luftleitumg abzweigt, die an die Eingangsseite der Filtereinrichtung angeschlossen ist und dass von der Ausgangsseite der Filtereinrichtung eine zweite Lufteinrichtung zum Warmluftkreislauf zurückführt.

Somit ist es möglich, dass man im Verlaufe eines Reinigungsvorgangs nach dem Waschen während des Trocknens der Gegenstände und des Verdampfens des Lösungsmittels aus dem Behandlungsraum einen Teil des Warmluftstroms nach der Kondensationsstelle durch die Filtereinrichtung strömen lässt, so dass das in dieser bzw. im gesammelten Schmutz befindliche Lösungsmittel verdampft und mitgenommen wird.

Der Schmutz bzw. der Filter muss anschliessend nicht mehr als Sondermüll behandelt werden. Da der Warmluftstrom ohnehin vorhanden ist, ist der Aufwand denkbar gering.

Ein Ausführungsbeispiel der Erfindung sowie weitere zweckmässige Massnahmen werden nun anhand der Zeichnung beschrieben. Es zeigen:
Fig. 1 einen Schnitt durch eine Reinigungsanlage in schematischer Darstellung,
Fig. 2 die Filtereinrichtung der Anlage nach Fig. 1 im Schnitt in schematischer Darstellung während des Durchströmens des Lösungsmittels beim Waschvorgang und
Fig. 3 die Anordnung nach Fig. 2 beim Trocknen des Filters.

Die in Fig. 1 dargestellte Anlage dient zum chemischen Reinigen von Gegenständen aus Stoff, z.B. Kleider, Vorhänge usw. Im Anlagengehäuse 1 ist eine Reinigungsstrommel 2 enthalten, die drehbar am Gehäuse 1 gelagert ist und in deren von ihr umschlossenen Behandlungsraum 3 die zu reinigenden Gegenstände eingegeben werden. Diese Gegenstände . werden in einem ersten Verfahrensschritt mit einem den Schmutz lösenden Lösungsmittel gewaschen. Hierzu ist der Behandlungsraum 3 an einen Lösungsmittelkreislauf 4 angeschlossen. Dieser umfasst einen Lösungsmittelbehälter 5, aus dem das Lösungsmittel mittels einer Fördereinrichtung 7 in Gestalt einer Pumpe über einen Leitungsabschnitt 6 abgeführt wird. Anschliessend an die Fördereinrichtung 7 gelangt das Lösungsmittel zu einer Filtereinrichtung 8 mit einem Filter 9 über den stromaufwärts der Filtereinrichtung 8 angeordneten Leitungsabschnitt 10. Das Lösungsmittel tritt an der Eingangsseite der Filtereinrichtung in diese ein, durchströmt den Filter 9, an dem sich der im Lösungsmittel befindliche Schmutz absetzt, und verlässt die Filtereinrichtung ausgangsseitig, von wo er über einen stromabwärts der Filtereinrichtung 8 liegenden Leitungsabschnitt 11 des Lösungsmittelkreislaufs zur Trommel 2 gelangt, in deren Behandlungsraum 3 das Lösungsmittel in axialer Richtung eingegeben wird. Das Lösungsmittel fliesst dann aus dem Trommelgehäuse 1 über den unteren Auslass 12 wieder ab und gelangt über ein Flusenfilter 13 in den Vorratsbehälter 5 zurück.

Ist der Waschvorgang beendet, wird die Lösungsmittelzufuhr zum Behandlungsraum 3 unterbrochen, die gewaschenen Gegenstände werden in der Trommel geschleudert, und das ausgeschleuderte Lösungsmittel lässt man in den Vorratsbehälter 5 ablaufen. Gleichzeitig fliesst das Lösungsmittel auch aus der Filtereinrichtung 8 in den Behälter 5 zurück, was je nach der speziellen Anordnung des Lösungsmittelkreislaufes über den Leitungsabschnitt 10 oder den Leitungsabschnitt 11 erfolgen kann.

Der Behandlungsraum 3 ist noch an einen weiteren Kreislauf angeschlossen, nämlich an einen Warmluftkreislauf, der über die Trommel 2 und einen Trommelgehäuseansatz 14 umströmt. Nach dem Waschen und Schleudern werden die in der Trommel befindlichen Gegenstände diesem Warmluftstrom zum Trocknen ausgesetzt, wobei auch das noch anhaftende Lösungsmittel verdampft wird. Der Warmluftstrom tritt an einem oberen radialen Ausgang 15 des Trommelgehäuses 1 aus dem Behandlungsraum 3 aus, strömt durch ein weiteres Flusenfilter 16 und gelangt über einen Luftkühler 17, einen dem Luftkühler in Strömungsrichtung nachgeschalteten Lufterhitzer 18 sowie über einen oberen radialen Einlass 19 in den Behandlungsraum 3 zurück. Dem Luftkühler 17 ist ein nicht dargestellter Kondensatabscheider zugeordnet, in dem das an dieser Stelle kondensierende Lösungsmittel aus dem Warmluftstrom abgeschieden wird, so dass die nachfolgend im Lufterhitzer 18 erhitzte Luft vom Lösungsmittel befreit wieder in den Behandlungsraum 3 eintritt. Der Warmluftstrom wird durch eine zweite Fördereinrichtung aufrechtgehalten, die im Gehäuseansatz 14 zwischen dem Flusenfilter 16 und dem Luftkühler 17 angeordnet ist und von der nur der Motor 20 eingezeichnet ist.

Nach diesem Verfahrensschritt werden die getrockneten Gegenstände in der Trommel 2 noch mit Umluft oder Frischluft gelüftet. Hierzu besitzt das Trommelgehäuse 1 eine gestrichelt angedeutete Frischluftklappe 21, die nach dem Trocknungsvorgang geöffnet wird. Dabei bleibt die Fördereinrichtung 20 des Warmluftkreislaufes eingeschaltet, so dass die aus der Umgebung in den Behandlungsraum einströmende Frischluft über den Auslass 15 in den Gehäusefortsatz 14 gelangt. Hier durchströmt die Umluft oder Frischluft den Flusenfilter 16 und den Luftkühler 17, so dass wiederum eine Entfernung von noch evtl. mitgeführten Restbeständen des Lösungsmittels durch Kondensation erfolgt. Die so gereinigte Luft wird dann über eine Auslassklappe 22 zwischen Luftkühler 17 und Lufterhitzer 18 nach aussen abgeblasen. Es versteht sich, dass die Klappe 22 wie die Klappe 21 bei den vorhergehenden Verfahrensschritten geschlossen sind.

Die Schmutzfiltereinrichtung 8 muss von Zeit zu Zeit gereinigt oder der in ihr enthaltene Filter 9 ausgewechselt werden. Hier ist nun die Schwierigkeit vorhanden, dass der hier anfallende Schmutz nach dem Waschvorgang mit Lösungsmittel getränkt ist, so dass man aus Gründen des Umweltschutzes den Filter 9 nicht einfach wegwerfen oder beispielsweise durch Ausspülen reinigen kann. Ohne zusätzliche Massnahmen stellt der Schmutz einen Sondermüll dar, für dessen Beseitigung gesetzliche Vorschriften zu beachten sind.

Um hier nun eine Vereinfachung zu schaffen, lässt man im Verlaufe eines Reinigungsvorgangs nach dem Waschen während des Trocknens der Gegenstände und des Verdampfens des Lösungsmittels aus dem Behandlungsraum 3 einen Teil des erwähnten Warmluftstromes durch die Filtereinrichtung 8 strömen, so dass das in dieser bzw. im gesammelten Schmutz befindliche Lösungsmittel verdampft und vom Warmluftstrom mitgenommen wird. Dabei wird der genannte Teil des Warmluftstromes nach der Kondensationsstelle, also nach dem Luftkühler 17, zur Filtereinrichtung 8 hin abgezweigt. Dabei ist die Abzweigstelle auch nach dem Lufterhitzer 18 des Warmluftkreislaufes angeordnet, so dass in die Filtereinrichtung gereinigte Heissluft eintritt. Hierzu dient eine Luftleitung 25, die vom Gehäusefortsatz 14ausgehend an die Eingangsseite der Filterteinrichtung 8 angeschlossen ist. Diese Luftleitung 25 ist abschaltbar und bleibt während des Waschvorgangs geschlossen. Hierzu dient ein Ventil 26.

Von der Ausgangsseite der Filtereinrichtung 8 führt eine zweite Luftleitung zum Warmluftkreislauf zurück, und zwar in den Behandlungsraum 3. Diese zweite Luftleitung wird beim Ausführungsbeispiel von dem stromabwärts der Filtereinrichtung 8 liegenden, diese mit dem Behandlungsraum 3 verbindenden Leitungsabschnitt 11 des Lösungsmittelkreislaufs gebildet, so dass dieser Leitungsabschnitt 11 eine Doppelfunktion erfüllt. Beim Waschvorgang führt er das Lösungsmittel und, nachdem das Waschen beendet und der Lösungsmittelkreislauf abgeschaltet ist, strömt in ihm der vom die Kleider trocknenden Warmluftstrom zur Filtertrocknung abgezweigte Teil in den Behandlungsraum zurück. Auf diese Weise liegt anschliessend ein trockener Filterschmutz vor, so dass man den Filter einfach wegwerfen kann oder, handelt es sich um einen wiederverwendbaren Filter, diesen an Ort und Stelle reinigen kann, ohne dass eine Anlieferung zu einer Beseitigungsfirma erfolgen muss. Das Trocknen des Schmutzes ist nur mit einem äusserst geringen Aufwand verbunden, da im Prinzip lediglich die Luftleitung 25 benötigt wird. Auch kann man bestehende Anlagen ohne weiteres umrüsten. Ferner erfolgt die Schmutz- bzw. Filtertrocknung während der Kleiderreinigung, so dass kein Zeitverlust eintritt. Ist ein Reinigungsprozess beendet, braucht man nur den Filter zu entnehmen und wegzuwerfen.

Um ganz sicher zu gehen, dass aus dem Schmutz alles Lösungsmittel entfernt wird, kann man zusätzlich noch vorsehen, dass nach dem Warmluftstrom Umluft oder Frischluft in die Filtereinrichtung 8 einströmt, die dann nach dem Durchströmen der Filtereinrichtung in den Behandlungsraum 3 geleitet wird. Dies erfolgt beim Ausführungsbeispiel während des Lüftens der im Behandlungsraum 3 befindlichen Gegenstände, wie es oben beschrieben worden ist. Auch durch diese Massnahme tritt also kein Zeitverlust auf, und ausserdem sind, da die den Filter durchströmende Umluft in den Behandlungsraum geführt wird, der unter der Saugwirkung der Fördereinrichtung 20 steht, die die zum Lüften der Kleider benötigte Frischluft über die Trommelgehäuseklappe 21 ansaugt und zur Auslassklappe 22 fördert, keine zusätzlichen Fördermittel notwendig. Erforderlich ist lediglich ein Umluftanschluss z.B. in Gestalt einer in Fig. 1 gestrichelt angedeuteten Umluftklappe 27 an der Eingangsseite der Filtereinrichtung 8. Diese ist selbstverständlich während der vorhergehenden Verfahrensschritte geschlossen. Die beiden von den Klappen 21 ind 27 herkommenden Umluftströme treffen also im Behandlungsraum 3 zurück und werden über die Klappe 22 abgeblasen.

Die von den Klappen 21,22,27 gebildeten Umluftanschlüsse können innerhalb des Programmablaufs des Reinigungsvorgangs gleichzeitig betätigt werden. Es versteht sich, dass auch die Betätigung des Ventils 26 und die Betätigung der beiden eingezeichneten Absperrventile 28, 29 im Lösungsmittelkreislauf sowie evtl. weitere Ventile oder den Verfahrensabfauf steuernde Organe nicht von Hand, sondern automatisch betätigt werden.

Die Fig. 2 und 3 zeigen eine spezielle Ausführungsform der Filtereinrichtung 8 in zwei verschiedenen Betriebsstellungen. Diese Filtereinrichtung besitzt ein Filtergehäuse 30 in das die erste Luftleitung 25, der die zweite Luftleitung bildende und stromabwärts der Filtereinrichtung 8 liegende Leitungsabschnitt 11 des Lösungsmittelkreislaufs sowie der stromaufwärts der Filtereinrichtung 8 liegende Leitungsabschnitt 10 des Lösungsmittelkreislaufs münden. Dabei ist in Fig. 2 nur die Mündung der ersten Luftleitung 25 in den Filterbehälter sichtbar, die sich an der unterhalb der Zeichenebene angeordneten Rückseite des Gehäuses 30 befindet. Ferner ist der Leitungsabschnitt 10 des Lösungsmittelkreislaufs in zwei Teilabschnitte 10a, 1 Ob aufgeteilt, wobei diese beiden Schläuche oder Rohre sich zur Fördereinrichtung 7 hin vereinigen und im Bereich der Filtereinrichtung 8 beiderseits des zentral angeordneten Leitungsabschnitts 11 verlaufen.

Der Filter 9, der ebene Gestalt mit rechtwinkelig zur Vertikalen stehender Filterebene besitzt und von einem Papierfilter gebildet werden kann, ist am trichterförmig ausgebildeten Mündungsende 31 des stromabwärts liegenden Leitungsabschnitts 11 des Lösungsmittelkreislaufs angeordnet. Die Mündungen der Leitungsabschnitte 10, 11 befinden sich an der gleichen Seite des Gehäuses 30, und zwar beim Ausführungsbeispiel an der Gehäuseunterseite 32, wo sie mit festem Abstand zueinander angeordnet sind. Des weiteren sind die Mündungen der beiden Leitungsabschnitte 10, 11 mittels einer von aussen her betätigbaren Betätigungseinrichtung 33 miteinander verbindbar und voneinander trennbar, indem ihnen beim Ausführungsbeispiel eine an der Betätigungseinrichtung 33 sitzende Verbindungseinrichtung 34 zugeordnet ist, die zwischen einer die Mündungen verbindenden Stellung (Fig. 2) und einer die Mündungen trennenden Stellung (Fig. 3) verstellbar ist. Diese Verbindungseinrichtung sitzt in der Stellung nach Fig. 2 nach Art eines abnehmbaren Deckels auf den beiden Mündungen der Leitungsabschnitte 10, 11 dicht auf, wobei die hierzu erforderlichen Abdichtmassnahmen nicht eingezeichnet sind.

In dieser Stellung kann während des Waschens das Lösungsmittel über die beiden Teilabschnitte 10a, 10b des Leitungsabschnittes 10 in die beiden abgewinkelten Arme 35, 36 der Verbindungseinrichtung 34 gelangen, die jeweils an einer Seite eines zentralen glockenförmigen Teils 37 angeordnet sind und deren freie Enden den Teilabschnitten 10a, 10b gegenüberliegen. Aus den Armen 35, 36 tritt das Lösungsmittel gemäss den eingezeichneten Pfeilen über Durchbrüche im zentralen Teil 37 in diesen ein, wo sich das Lösungsmittel vereinigt und an der offenen, sich nach unten erweiternden Unterseite dieses Teils auf den Filter 9 gelangt. Sodann durchdringt das Lösungsmittel den Filter 9 und strömt durch den Leitungsabschnitt 11 ab.

Der z.B. plattenförmige Filter 9 liegt auf einem Filterrost 40 auf, der seinerseits an der Wandung des Mündungsbereichs des Leitungsabschnittes 11 aufliegt. Der Filter 9 wird durch den zentralen Teil 37 der eine Art Deckel bildenden Verbindungseinrichtung 34 fixiert, der randseitig auf dem Filter 9 aufsitzt und gegen diesen gedrückt wird.

Bei kreisförmigem Umfang des Filters 9 erhält man eine einfach auszuführende Abdichtung. Es versteht sich ausserdem, dass im vorliegenden Zusammenhang unter dem Begriff «ebener Filter» auch ein z.B. zickzackförmig gefalteter Fiiterzu verstehen ist, dessen Haupterstreckung jedoch in einer Ebene verläuft, zweckmässigerweise in der Horizontalen.

Die Betätigungseinrichtung 33 wird von einem Stab od. dgl. gebildet, der die gegenüberliegende Seite des Gehäuses 30 durchdringt und mittels einer Feder 41 federnd mit der Verbindungseinrichtung 34 verbunden ist. Die Verbindungseinrichtung 34 wird mittels des Stabes 33 od. dgl. federnd gegen die Mündungen der Leitungsabschnitte 10, 11 gedrückt. Dabei kann die von dem Stab 33 od. dgl. gebildete Betätigungseinrichtung von aussen her z.B. pneumatisch betätigt werden, wobei die Verstellung der Betätigungseinrichtung, um die Verbindungseinrichtung entweder in die Stellung nach Fig. 2 oder in die der Fig. 3 zu überführen, in den Programmablauf der Anlage integriert sein kann.

Bei einer so ausgebildeten Filtereinrichtung steht in dieser nur wenig Lösungsmittel an, so dass die Lösungsmittelmenge insgesamt gering gehalten werden kann.

Am Filtergehäuse 30 ist des weiteren die Umluftklappe 27 angelenkt, deren Funktion oben schon beschrieben worden ist. Anstelle einer Klappe kann auch ein von einem Ventil beherrschter Umluftstutzen od. dgl. vorhanden sein.

Infolge der bodenseitigen Anordnung der Mündungen der Leitungsabschnitte 10 und 11 kann das Lösungsmittel nach dem Abschalten des Lösungsmittelkreislaufs gut ablaufen.

Ist der Wasch- und Schleudervorgang beendet, wird die deckelartige Verbindungseinrichtung 34 gemäss Fig. 3 angehoben, so dass innerhalb des Filtergehäuses 30 die Luftleitung 25 mit dem Leitungsabschnitt 11 verbunden ist und die Heissluft durch den Filtereinsatz 9 und den anhaftenden Schmutz strömen kann. Die gleichzeitig in die Mündung des stromaufwärts liegenden Leitungsabschnitts 11 eindringende Heissluft drückt lediglich das Lösungsmittel des Lösungsmittelkreislaufs in den Vorratsbehälter 5 zurück oder steht am dann geschlossenen Sperrventil 28 an, so dass hier keine Heissluft entweichen kann. Während dieser Heisslufttrocknung des Filterschmutzes ist die Umluftklappe am Filtergehäuse 30 noch verschlossen. Sodann wird die Umluftklappe 27 geöffnet, wobei man das Ventil 26 schliessen kann, so dass der Filterschmutz noch durchlüftet wird. Schliesslich kann man nach so erfolgter Trocknung den Filtereinsatz 9, der z.B. von einem Filterpapier oder einem Filtervlies gebildet werden kann, über eine Türe des Filtergehäuses 30 entnehmen und wegwerfen. Auch ein Auswaschen des Filters ist möglich, so dass er wieder verwendet werden kann.

Aus Fig. 1 geht hervor, dass in den die Filtereinrichtung 8 enthaltenden Bypass zum Warmluftkreislauf ein Gebläse 43 geschaltet sein kann, das den Durchsatz der Warmluft durch die Filtereinrichtung erhöht. Auf diese Weise erzielt man eine noch schnellere Trocknung des Filters bzw. des angesammelten Schmutzes, und dickere Filterkuchen können durchströmt werden. Dieses Gebläse kann entweder in der ersten Luftleitung 25 oder - wie beim Ausführungsbeispiel - in die zweite Luftleitung geschaltet sein, die beim Ausführungsbeispiel von dem stromabwärts der Filtereinrichtung 8 liegenden, diese mit dem Behandlungsraum 3 verbindenden Leitungsabschnitt 11 des Lösungsmittelkreislaufs gebildet wird. Von diesen beiden Möglichkeiten kann die zweitgenannte aus Platzgründen zweckmässiger sein. Ferner ist eine Anordnung des Gebläses in der zweiten Luftleitung, also im Leitungsabschnitt 11, im Hinblick auf die Umluftklappe 27 an der Eingangsseite der Filtereinrichtung 8 günstig, da auf diese Weise das Gebläse 43 anschliessend an die Warmluft eine erhöhte Menge an Umluftüberdie Klappe 27 ansaugt.

Es kann ferner vorgesehen sein, dass das Gebläse 43 bzw. dessen Motor in Wirkverbindung mit der Fördereinrichtung 20 des Warmluftkreislaufs steht, derart, dass beide gleichzeitig aus- oder eingeschaltet sind. Schliesslich ist noch darauf hinzuweisen, dass die erste Luftleitung 25 im Bereich des Ausgangs des Lufterhitzers 18 mündet und zweckmässigerweise innerhalb des Anlagegehäuses 1 bis zum Lufterhitzer-Ausgahg, also bis zur heissesten Stelle vorgezogen ist, wie gestrichelt angedeutet ist.

## Patentansprüche

1. Reinigungsanlage zum chemischen Reinigen von Gegenständen aus Stoff, z.B. Kleider, mit einem z.B. von einer drehbaren Trommel gebildeten Behandlungsraum, der an einen Lösungsmittelkreislauf (4) und an einen zeitlich nach diesem zu betreibenden Warmluftkreislauf angeschlossen ist, wobei jedem Kreislauf eine Fördereinrichtung (7, 20) zugeordnet ist und der Lösungsmittelkreislauf (4) eine Filtereinrichtung (8) enthält, während im Warmluftkreislauf ein Luftkühler (17) mit einem Kondensatabscheider sowie ein dem Luftkühler in Strömungsrichtung nachgeschalteter Lufterhitzer (18) enthalten sind, dadurch gekennzeichnet, dass vom Warmluftkreislauf nach dem Lufterhitzer (18) eine erste Luftleitung (25) abzweigt, die an die Eingangsseite der Filtereinrichtung (8) angeschlossen ist und dass von der Ausgangsseite der Filtereinrichtung (8) eine zweite Luftleitung (11) zum Warmluftkreislauf zurückführt.

2. Reinigungsanlage nach Anspruch 1, dadurch gekennzeichnet, dass die zweite Luftleitung (11) von dem stromabwärts der Filtereinrichtung (8) liegenden, diese mit dem Behandlungsraum (3) verbindenden Leitungsabschnitt (11) des Lösungsmittelkreislaufs (4) gebildet wird, derart, dass der Leitungsabschnitt (11) alternativ zum Lösungsmittelkreislauf oder zum Warmluftkreislauf gehört.

3. Reinigungsanlage nach Anspruch 1 oder 2, dadurch gekennzeichnet, dass an der Eingangsseite der Filtereinrichtung (8) ein Umluftanschluss z.B. in Gestalt einer Umluftklappe (27) vorhanden ist, wobei zweckmässigerweise der Umluftanschluss (27), ein an sich bekannter zweiter Umluftanschluss (21) am Behandlungsraum (3) und ein dritter, ebenfalls an sich bekannter Umluftanschluss (22), der im Warmluftkreislauf nach dem Luftkühler (17) angeordnet ist, gleichzeitig betätigbar sind.

4. Reinigungsanlage nach einem der Ansprüche 1 bis 3, dadurch gekennzeichnet, dass der in der Filtereinrichtung (8) enthaltene Filter (9) ebene Gestalt besitzt, wobei die Filterebene zweckmässigerweise rechtwinklig zur Vertikalen steht.

5. Reinigungsanlage nach einem der Ansprüche 1 bis 4, dadurch gekennzeichnet, dass die Filtereinrichtung (8) ein Gehäuse (30) besitzt, in das die erste Luftleitung (25), der die zweite Luftleitung bildende und stromabwärts der Filtereinrichtung (8) liegende Leitungsabschnitt (11) des Lösungsmittelkreislaufs sowie der stromaufwärts der Filtereinrichtung (8) liegende Leitungsabschnitt (10) des Lösungsmittelkreislaufs und gegebenenfalls der Umluftanschluss (27) münden, wobei der Filter (9) am Mündungsende des stromabwärts liegenden Leitungsabschnittes (11) des Lösungsmittelkreislaufs angeordnet ist und die Mündungen der beiden Leitungsabschnitte (10, 11) des Lösungsmittelkreislaufs mittels einer von aussen her betätigbaren Betätigungseinrichtung (33) miteinander verbindbar und voneinander trennbar sind.

6. Reinigungsanlage nach Anspruch 5, dadurch gekennzeichnet, dass die Mündungen der beiden Leitungsabschnitte (10, 11) des Lösungsmittelkreislaufes mit festem Abstand zueinander angeordnet sind und dass ihnen eine an der beispielsweise von einem aus dem Filtergehäuse (30) geführten Stab od. dgl. gebildeten Betätigungseinrichtung (33) zweckmässigerweise federnd sitzende Verbindungseinrichtung (34) mit einem Verbindungskanal zugeordnet ist, die zwischen einer die Mündungen verbindenden Stellung und einer die Mündungen trennenden Stellung verstellbar ist.

7. Reinigungsanlage nach Anspruch 6, dadurch gekennzeichnet, dass die Mündungen der beiden Leitungsabschnitte (10, 11) des Lösungsmittelkreislaufs an der gleichen Gehäuseseite, zweckmässigerweise an der Gehäuseunterseite (32), angeordnet sind und dass die Verbindungseinrichtung (34) nach Art eines abnehmbaren Deckels auf den beiden Mündungen sitzt, wobei zweckmässigerweise der Deckel in seiner die Mündungen verbindenden Stellung auf dem in der Mündung des stromabwärts liegenden Leitungsabschnitts (11) angeordneten Filter (9) aufsitzt.

8. Reinigungsanlage nach einem der Ansprüche 1 bis 7, dadurch gekennzeichnet, dass in einer der beiden Luftleitungen (25, 11) zweckmässigerweise in der zweiten Luftleitung (11), ein Gebläse (43) angeordnet ist.

9. Reinigungsanlage nach Anspruch 8, dadurch gekennzeichnet, dass das Gebläse (43) mit der Fördereinrichtung des Warmluftkreislaufs gleichzeitig aus- oder einschaltbar ist.

10. Reinigungsanlage nach Anspruch 1, dadurch gekennzeichnet, dass die erste Luftleitung (25) im Bereich des Ausgangs des Lufterhitzers (18) mündet und zweckmässigerweise innerhalb des Anlagegehäuses (1 ) bis zum Lufterhitzer-Ausgang vorgezogen ist.

## Claims

1. Cleaning system for the chemical cleaning of cloth objects, eg. clothes, with a rotating drum forming a treatment chamber connected to a solvent circulation (4) and warm air circulation timed to be operated according to it, each circulation being fitted with a conveying device (7,20), the solvent circulation (4) containing a filtering device (8) while an air cooler (17) with a condensate separator and an air heater (18) arranged after the air cooler in the direction of flow are contained in the warm air circulation, characterised in that in the warm air circulation a first air line (25) connected to the filter device (8) branches off after the air heater (18), and that a second air line (11) leads back to the warm air circulation from the output side of the filter device (8).

2. Cleaning system according to claim 1 characterised in that the second air line (11) is formed of the line section (11) of the solvent circulation (4) situated dawnstream of the filtering device (8) and connecting the latter with the treatment chamber (3) in such a way that the line section (11) belongs alternatively to the solvent circulation or the warm air circulation.

3. Cleaning system according to claim 1 or 2 characterised in that a circulating air connection, eg. in the form of a circulating air valve (27) is provided at the input side of the filtering device (8), with the circulation connection (27), a known second circulation connection (21) on the treatment chamber (3) and a third, also known circulation connection (22), arranged in the warm air circulation after the air cooler (17), all being operable simultaneously.

4. Cleaning system according to one of claims 1 to 3 characterised in that the filter (9) contained in the filtering device (8) is of a flat form, the filter face standing at right angles to the vertical.

5. Cleaning system according to one of claims 1 to 4 characerised in that the filtering device (8) has a housing (30) into which enter the first air line (25), the line section (11) of the solvent circulation which forms the second air line and lies downstream of the filtering device (8), and the line section (10) of the solvent circulation lying upstream of the filtering device (8), and possibly the circulation connection (27), the filter (9) being arranged at the opening end of the downstream line section (11) of the solvent circulation, and the openings of both line section (10, 11) of the solvent circulation being connectable with and separable from each other by means of an operating device (33) operated from outside.

6. Cleaning device according to claim 5 characterised in that the openings of both line sections (10, 11) of the solvent circulation are arranged at fixed intervals from each other and that a sprung connection device (34) with a connection channel is fitted to them at the operating device formed, for example, by a rod or similar object leadind out of the filter housing (30), the connection device being adjustable between a position connecting the openings or separating the openings.

7. Cleaning device according to claim 6 characterised in that the openings of both line sections (10, 11) of the solvent circulation are arranged at the same side of the housing, preferably at the bottom of the housing and that the connecting device (34) sits on the two openings like a detachable lid, the lid preferably sitting on the filter (9) of the line section (11) situated downstream in the opening in its position connecting the openings.

8. Cleaning device according to one of claims 1 to 7 characterised in that in one of the two air lines (25, 11) preferably the second air line (11), a fan (43) is fitted.

9. Cleaning device according to claim 8 characterised in that the fan (43) is simultaneously switched on and off with the conveying device of the warm air circulation.

10. Cleaning device according to claim 1 characterised in that the first air line (25) enters the output area of the air heater, and is preferably extended in the system housing as far as the air heater output.

## Revendications

1. Installation de nettoyage pour le nettoyage chimique d'objets en étoffe, par exemple de vêtements, comportant une chambre de traitement formée, par exemple, par un tambour tournant et qui est raccordée à un circuit de solvant (4) et à un circuit d'air chaud devant être actionné après celui-ci dans le temps, un transporteur (7, 20) étant adjoint à chaque circuit et le circuit de solvant (4) présentant un dispositif de filtration (8), tandis que dans le circuit d'air chaud sont contenus un refroidisseur d'air (17) muni d'un séparateur de condensat ainsi qu'un réchauffeur d'air (18) branché à la suite du refroidisseur d'air dans le sens d'écoulement, caractérisée en ce que du circuit d'air chaud se détache, après le réchauffeur d'air (18), un premier tuyau à air (25) qui est raccordé au côté d'entrée du dispositif de filtration (8) et que du côté de sortie du dispositif de filtration (8), un deuxième tuyau à air (11) ramène au circuit d'air chaud.

2. Installation de nettoyage selon le revendication 1, caractérisée en ce que le deuxième tuyau à air ( 11 ) est formé par le tronçon de tuyau (11) du circuit de solvant (4) qui est situé en aval du dispositif de filtration (8) et relie celui-ci à la chambre de traitement (3), de telle sorte que le tronçon de tuyau (11 ) appartient alternativement au circuit de solvant ou au circuit d'air chaud.

3. Installation de nettoyage selon l'une des revendications 1 et 2, caractérisée en ce qu'au côté d'entrée du dispositif de filtration (8) se trouve un raccordement de circulation d'air, par exemple sous la forme d'un volet de circulation d'air (27), et en ce que, de préférence, le raccordement de circulation d'air (27), un deuxième raccordement de circulation d'air (21 ), en lui-même connu, prévu sur la chambre de traitement (3) et un troisième raccordement de circulation d'air (22), également en lui-même connu, qui est disposé dans le circuit d'air chaud après le refroidisseur d'air (17), peuvent être actionnés simultanément.

4. Installation de nettoyage selon l'une des revendications 1 à 3, caractérisée en ce que le filtre (9) contenu dans le dispositif de filtration (8) présente une forme plane, le plan du filtre étant, de préférence, perpendiculaire à la verticale.

5. Installation de nettoyage selon l'une des revendications 1 à 4, caractérisée en ce que le dispositif de filtration (8) présente une enveloppe (30) dans laquelle débouchent le premier tuyau à air (25), le tronçon de tuyau (11) du circuit de solvant, formant le deuxième tuyau à air et situé en aval du dispositif de filtration (8), ainsi que le tronçon de tuyau ( 10) du circuit de solvant, situé en amont du dispositif de filtration (8), et éventuellement le raccordement de circulation d'air (27), le filtre (9) étant disposé à l'extrémité d'embouchure du tronçon de tuyau (11) du circuit de solvant qui est situé en aval et les embouchures des deux tronçons de tuyau ( 10, 11) du circuit de solvant pouvant être reliées entre elles et séparées l'une de l'autre au moyen d'un dispositif d'actionnement (33) pouvant être actionné de l'extérieur.

6. Installation de nettoyage selon la revendication 5, caractérisée en ce que les embouchures des deux tronçons de tuyau ( 10,11 ) du circuit de solvant sont disposées avec une distance fixe entre elles, et en ce qu'à celles-ci est adjoint un dispositif de liaison (34) monté, de préférence, élastiquement sur le dispositif d'actionnement (33) formé par une tige ou partie similaire sortant de l'enveloppe de filtre (30), le dispositif de liaison (34) étant muni d'un canal de liaison et étant réglable entre une position reliant les embouchures et une position séparant les embouchures.

7. Installation de nettoyage selon la revendication 6, charactérisée en ce que les embouchures des deux tronçons de tuyau (10,11 ) du circuit de solvant sont disposées du même côté de l'enveloppe, avantageusement au côté inférieur (32) de l'enveloppe, et en ce que le dispositif de liaison (34) est monté à la façon d'un couvercle amovible sur les deux embouchures, le couvercle étant, de préférence, posé, dans sa position où il relie les embouchures, sur le filtre (9) disposé dans l'embouchure du tronçon de tuyau (11) situé en aval.

8. Installation de nettoyage selon l'une des revendications 1 à 7, caractérisée en ce que dans l'un des deux tuyaux à air (25, 11) avantageusement dans le deuxième tuyau à air (11), est disposé un ventilateur (43).

9. Installation de nettoyage selon la revendication 8, caractérisée en ce que le ventilateur (43) peut être mis hors d'action ou en action en même temps que le transporteur du circuit d'air chaud.

10. Installation de nettoyage selon la revendication 1, caractérisée en ce que le premier tuyau à air (25) débouche dans le région de la sortie du réchauffeur d'air (18) et est avantageusement prolongé à l'intérieur de l'enveloppe ( 1 ) de l'installation, jusqu'à la sortie du réchauffeur d'air.
